# EUROPÄISCHE PATENTSCHRIFT

(11) **EP 0 971 607 B1**
(45) Veröffentlichungstag und Bekanntmachung des Hinweises auf die Patenterteilung: **29.08.2001**
(21) Anmeldenummer: 98929208.1
(22) Anmeldetag: 01.04.1998
(51) Int. Cl.: A43C 7/00

(54) **SCHNÜRVERSCHLUSSSYSTEM**
LACE FASTENING SYSTEM
SYSTEME DE FERMETURE A LACET

(30) Priorität: 01.04.1997 DE 19715312
(43) Veröffentlichungstag der Anmeldung: 19.01.2000
(73) Patentinhaber: Buckel, Konrad, 91785 Pleinfeld (DE)
(72) Erfinder: Buckel, Konrad, 91785 Pleinfeld (DE)
(74) Vertreter: Schubert, Klemens, Dr.
(86) Internationale Anmeldenummer: DE9800996
(87) Internationale Veröffentlichungsnummer: WO9843507

(56) Entgegenhaltungen:
- CH-A- 244 030
- DE-U- 9 305 309
- NL-A- 6 716 156
- US-A- 4 261 081
- US-A- 4 336 636
- US-A- 5 263 202

## Beschreibung

Die Erfindung betrifft ein Schnürverschlußsystem, umfassend mindestens einen Zugmittelspeicher, wobei der Zugmittelspeicher ein Einzugs- und Straffungssystem umfaßt, und wobei der Zugmittelspeicher an einem Verschlußteil festlegbar ist, und Zugmittelführungen, welche einander gegenüberliegend an den Verschlußteilen angeordnet sind und über welche das Zugmittel derart geführt wird, daß das Zugmittel wechselweise zwischen den Zugmittelführungen an den Verschlußteilen hin- und hergeführt wird.

Um Verschlußteile lösbar miteinander zu verbinden, können auch Schnürverschlußsysteme vorgesehen werden. Dabei werden die Zugmittel wie Schnüre, Senkel, Bänder und dergleichen durch Ösen, Schlaufen oder Haken geführt und die beiden freien Enden des Zugmittels anschließend miteinander verknotet oder in sonstiger Weise lösbar miteinander verbunden. Schnürverschlußsysteme dieser Art werden bei Bekleidungsstücken und Schuhen, aber auch bei Zelten, Planen, beispielsweise für Lastkraftwagen, oder für Verpackungszwecke verwendet. Diese wohlbekannten Schnürverschlußsysteme weisen eine Reihe von erheblichen Nachteilen auf.

Derartige Schnürverschlußsysteme sind beispielsweise beschrieben in US-4,261,081, DE-GM 1 753 153, IT 695 395. DE-84 36 859 U1 beschreibt eine Öse für Leder- und Kunststoffwaren, DE-39 20 266 A1 eine Klemmvorrichtung für Schnürsenkel und CH-260 841 Schnürbänder aus teilweise thermoplastischem Material. US-4,261,081 veröffentlicht ein Schnürverschlußsystem mit den Merkmalen vom Oberbegriff von Anspruch 1.

Insbesondere die Schuhe zu schnüren ist eine Aufgabe, die bereits für kleine Kinder, oder zumindest deren Mütter und Väter, zur täglichen Pflichtübung wird. Dabei ist diese "steinalte" Methode die Schuhe an den Fuß des Trägers anzupassen, zu fixieren, mit viel Mühe, Nachteilen und manchmal auch Ärger verbunden. Es fängt beim Einstieg in den Schuh an, der selbst bei Verwendung eines Schuhlöffels nur dann einigermaßen geht, wenn vorher die Schnürsenkel in den Ösen Stück für Stück gelöst wurden. Nach dem Einstieg sind dann die Schnürsenkel zu straffen, allerdings auch hier Stück für Stück, unten beginnend, nach oben hin fortsetzend. Dann ist der jedem Schuhträger angelernte Spezialknoten anzuwenden. Allerdings hält dieser nicht immer, löst sich im Lauf des Tages gegebenenfalls öfter und wenn er sich dann lösen soll, kann es passieren, daß er sich verknotet. Ein weiterer Nachteil ist, daß die Schnürsenkel aufgrund der benötigten Länge trotz gutem Knoten sich z.B. in einer Fahrradkette verfangen können, oder daß man darauf tritt und der Knoten dabei gelöst wird.

Aufgabe der vorliegenden Erfindung ist es daher, ein Schnürverschlußsystem zu schaffen, welches universell verwendbar ist und die bekannten Nachteile herkömmlicher Schnürverschlußsysteme überwindet.

Die Aufgabe wird erfindungsgemäß durch die Merkmale des Hauptanspruchs gelöst. Vorteilhafte Weiterbildungen der Erfindung sind in den abhängigen Ansprüchen gekennzeichnet.

Das erfindungsgemäße Schnürverschlußsystem umfaßt mindestens einen Zugmittelspeicher, wobei der Zugmittelspeicher ein Einzugs- und Straffungssystem umfaßt, und wobei der Zugmittelspeicher an einem Verschlußteil festlegbar ist, und Zugmittelführungen, welche einander gegenüberliegend an den Verschlußteilen angeordnet sind und über welche das Zugmittel derart geführt wird, daß das Zugmittel wechselweise zwischen den Zugmittelführungen an den Verschlußteilen hin- und hergeführt wird und wobei der Zugmittelspeicher das Zugmittel mittels eines Federsystems einzieht und strafft, welches mit Zug- und/oder Druckfedern arbeitet, und bei dem die Federn abwechselnd an einander gegenüberliegenden Seiten des Zugmittelspeichers im Inneren desselben befestigt sind und wobei das Zugmittel auf der anderen Seite der Federn aufliegt und beim Entspannen der Federn zwischen diesen hindurch in Form einer Zick-Zack-Linie geführt wird.

Erfindungsgemäß kann der Zugmittelspeicher mittels einer Klammer lösbar am Verschlußteil festgelegt werden. Die Klammer wird dabei an dem Verschlußteil befestigt. Die Festlegung des Zugmittelspeichers am Verschlußteil kann erfindungsgemäß auch mittels eines Klettverschlusses erfolgen. Dazu werden am Zugmittelspeicher und an der entsprechenden Stelle des Verschlußteiles die entsprechenden Klettbänder aufgeklebt, aufgenäht oder in sonstiger Weise befestigt. Die Fixierung des Zugmittelspeichers kann durch das Vorsehen von Fixierstiften erleichtert werden.

Vorteilhafterweise kann der Zugmittelspeicher das Zugmittel mittels eines gummielastischen Mittels aus Naturkautschuk, elastomerem Material oder elastomerem Polymer einziehen und straffen.

Die Zugmittelführungen weisen vorteilhafterweise glatte und/oder reibungsarme Oberflächen auf. Bevorzugt ist es, wenn die Zugmittelführungen das Zugmittel über Walzen oder Rollen führen.

Die Zugmittelführungen werden erfindungsgemäß an den Verschlußteilen angenietet, angeklammert, angeschraubt, angenäht und/oder angeklebt.

Besonders vorteilhaft ist es, wenn mindestens eine Zugmittelführung derart ausgebildet ist, daß diese das Zugmittel festlegt. Bevorzugterweise erfolgt die Festlegung mittels eines Klemmverschlusses.

Das Zugmittel ist erfindungsgemäß ein zugfestes Material aus Natur- und/oder Kunstfasern, welches gegebenenfalls mittels einer Beschichtung geschützt ist, wobei die Beschichtung aus einem thermoplastischen oder elastomerem Kunststoff gebildet ist. Diese Beschichtung kann auch durch eine Oberflächenbehandlung beispielsweise mit Wachs erfolgen. Geeignet sind auch Zugmittel, welche naturgemäß bereits glatte Oberflächen besitzen wie beispielsweise Nylon, Perlon und dergleichen.

Der erfindungsgemäße Zugmittelspeicher kann auch an beiden Enden des Zugmittels vorgesehen sein. Die beiden Zugmittelspeicher werden dann auf den Verschlußteilen festgelegt, wobei diese auf demselben oder auf unterschiedlichen Verschlußteilen festgelegt werden können. In diesem Falle kann dann auf die Festlegung des freien Endes des Zugmittels an einer Zugmittelführung verzichtet werden.

Besonders vorteilhaft ist die Verwendung des erfindungsgemäßen Schnürverschlußsystems bei Schuhen. Gegenüber den herkömmlichen Schnürsystemen ermöglicht das erfindungsgemäße System den leichten und schnellen Einstieg in den Schuh, paßt die Schnürung während des Laufens der jeweiligen Fußstellung an und erhöht dadurch den Tragekomfort und verhindert unbeabsichtigtes Lösen oder Verknoten der Schnürung. Ferner speichert das System den Schnürsenkel und verhindert, daß auf den Schnürsenkel getreten werden kann und daß er sich beispielsweise in der Fahrradkette verfängt.

Auch der Einsatz des Schnürverschlußsystems bei Hosen ist erfindungsgemäß bevorzugt. Derart ausgestatte Hosen haben den Vorteil, daß sie sich der jeweiligen Körperhaltung anpassen. Insbesondere beim Sitzen und beim Autofahren wird der Tragekomfort durch das erfindungsgemäß Schnürverschlußsystem erhöht, da der Hosenbund nachgibt und beim Nachlassen der Belastung in seine ursprüngliche Lage zurückkehrt.

Zur näheren Erläuterung der Erfindung ihrer weiteren Merkmale und Vorteile dient die nachfolgende Beschreibung von Ausführungsbeispielen unter Bezugnahme auf die angefügten Zeichnungen.

Es zeigt:
Fig. 1 eine schematische Darstellung eines Schnürschuhs mit einem erfindungsgemäßen Schnürverschlußsystem,
Fig. 2a eine perspektivische Ansicht einer ersten Ausführungsform eines erfindungsgemäßen Zugmittelspeichers,
Fig. 2b eine perspektivische Ansicht auf die Unterseite des Zugmittelspeichers aus Fig. 2a,
Fig. 2c einen Zugmittelspeicher nach Fig. 2a in einer Schnittdarstellung im Zustand des ausgezogenen Zugmittels,
Fig. 2d einen Zugmittelspeicher nach Fig. 2c in einer Schnittdarstellung im Zustand des gestrafften Zugmittels,
Fig. 3a eine erste Ausführungsform einer Zugmittelführung und
Fig. 3b eine zweite Ausführungsform einer Zugmittelführung.

In Fig. 1 ist eine bevorzugte Ausführungsform eines erfindungsgemäßen Schnürverschlußsystems am Beispiel eines Schuhs 1 dargestellt. Der Schuh 1 trägt an den Stellen, an denen üblicherweise Ösen oder Haken angebracht sind, Zugmittelführungen 2. Um diese Zugmittelführungen 2 herum ist das Zugmittel 3 in Form eines Schnürsenkels 3 gelegt. Das eine freie Ende des Schnürsenkels 3 wird am Klemmverschluß 7 festgelegt. An dieser Stelle kann der Schürsenkel 3 auch mit einem Knoten an der Zugmittelführung 2 festgelegt werden. Das freie Ende des Schnürsenkels 3 ist in einem Zugmittelspeicher 4 festgelegt, wobei überschüssiges Zugmittel 3 durch elastische Mittel in den Speicher 4 hineingezogen werden und dadurch das Zugmittel 3 verkürzt und gestrafft wird. Da das Zugmittel 3 im Zugmittelspeicher 4 elastisch verkürzt und festgelegt ist, wirkt das Zugmittel 3 selbst auch elastisch. Dadurch kann sich die Schnürung der Belastung anpassen und führt nicht zum Einkneifen oder Einschneiden in den Fuß.

Der Zugmittelspeicher 4 stellt die wesentliche Komponente der Erfindung dar. Der Zugmittelspeicher 4 wird am Schuh 1 vorzugsweise mit einer Klammer angebracht(optional geschützt in einer Art Tasche oder taschenartiger Verkleidung). Der Zugmittelspeicher 4 wird derart positioniert, daß während des Einstiegs in den Schuh der Schnürsenkel 3 aus dem Speicher 4 gezogen wird, und nach dem Einstieg sich der Schnürsenkel 3 wieder gestrafft im Speicher 4 befindet. Nach dem erstmaligen Einstellen ist der weitere Ein- und Ausstieg in den Schuh 1 einfach möglich, in dem man nur die Zunge des Schuhs 1 anhebt, dadurch den Schuh 1 öffnet und den Senkel 3 aus dem Speicher 4 zieht, und nach dem Einstieg sich der Schuh 1 automatisch schließt und wieder wie voreingestellt sich dem Fuß anpaßt. Dieser "Memory-Effekt" ist ein besondere Vorteil des erfindungsgemäßen Schnürverschlußsystems. Die Zugkraft des Straffungssystems ist so bemessen, daß sich der Schuh 1 beim Einstieg leicht öffnen läßt, und nach dem Einstieg der Schnürsenkel 3 sicher eingezogen wird. Durch richtiges Positionieren des Schnürsenkelspeichers 4 am Schuh 1 ist nach dem Einzug der Schnürsenkel 3 zugfrei. Die richtige Positionierung erfolgt individuell durch den jeweiligen Schuhträger. Beim Reinigen und Pflegen des Schuhs 1 kann der Schnürsenkelspeicher 4 leicht vom Schuh 1 gelöst und in den Schuh 1 gelegt werden, danach wieder an derselben Stelle angebracht werden. Gemäß Fig. 1 wird der Zugmittelspeicher 4 mittels der Fixierstifte 5 an der gewünschten Position gehalten. Festgelegt wird der Zugmittelspeicher 4 dann mittels der oben beschriebenen Klettbänder 6 oder Halteklammern.

Der Zugmittelspeicher 4 gemäß einem Ausführungsbeispiel nach den Fig. 2a - d kann ein System sein, das Federn 8 enthält die zusammengedrückt oder auseinandergezogen werden und dadurch das Entstehen einer Zug- bzw. Druckkraft bewirken. Zur besseren Kraftübertragung und Kraftverteilung sind an den Kopfenden der Federn 8 Umlenkelemente 9 vorgesehen, welche die Reibung vermindern und das Zugmittel 3 vor Beschädigungen schützen.

Gegebenenfalls kann der Zugmittelspeicher 4 nach außen hin mit einer Abstreif- und/oder Dichtlippe versehen werden. Diese Abstreif- und/oder Dichtlippe dient dazu, Schmutz und/oder Feuchtigkeit vom Zugmittel abzustreifen und somit den Mechanismus des Zugmittelspeichers zu schützen.

Weiterhin ist ein System mit gummielastischem Rückzug (Naturkautschuk oder elastomere Materialien, wie Polymere) geeignet.

Alle Arten von Zugmittelspeichern 4 können alternativ zu der oben genannten Klammer mittels eines Klettbandes 6 am Verschlußteil angebracht werden. Alle Ausführungen haben den Vorteil, daß sie im Bedarfsfall leicht austauschbar sind, da dies nicht direkt in die Verschlußteile eingearbeitet sind.

Die Zugmittelführungen 2 ersetzen die bekannten Ösen oder Haken. Sie haben die Aufgabe die Reibung des Schnürsenkels 3 an den Halte-/Umlenkpunkten zu minimieren, so daß sich der Schnürsenkel 3 gleichmäßig spannen kann. Dies ermöglicht die Zugkraft des Zugmitteleinzugs niedrig zu halten, und trotzdem einen sicheren Einzug zu gewährleisten.

Die Oberfläche der Schnürsenkelführungen 2 ist möglichst eben, glatt ausgeführt, so daß ein möglichst reibungsarmes Gleiten des Schnürsenkels 3 an den Umlenkpunkten erzielt wird.

Gegebenenfalls kann durch zusätzliche Verwendung von sich drehenden Walzen 16 oder Rollen die Reibung minimiert werden. Bevorzugte Ausführungsbeispiele sind in den Fig. 3a und Fig. 3b dargestellt.

Die Zugmittelführung 2 gemäß Fig. 3a hat die Form eines Pollers. Auf dessen Achse kann gegebenenfalls eine Walze 16 angeordnet sein. Die Zugmittelführung 2 wird in an sich bekannter Weise an dem Verschlußteil 15 befestigt. Dies kann durch Nieten, Schrauben, Kleben oder Nähen erfolgen.

Fig. 3b zeigt eine weitere bevorzugte Ausführungsform einer Zugmittelführung 2. Dabei wird die Zugmittelführung 2 in Form einer Klammer ausgebildet und an der Schmalseite des Verschlußteils 15 in an sich bekannter Weise befestigt. Dabei wird das Zugmittel 3 durch die gebildete Öse gefädelt. Dies führt dazu, daß bei bestimmten Anwendungen das Zugmittel 3 bei extremer Belastung nicht von den Zugmittelführungen 2 rutschen kann. Eine solche Anordnung ist beispielsweise bei LKW-Planen angebracht, wo ein unbefugtes Öffnen der Verschlußteile 15 verhindert werden soll.

Das Zugmittel 3 , das für das beschriebene Schnürsystem verwendet wird, kann herkömmlich sein, z.B. eine Rundschnur mit einem Durchmesser von ca. 1,5 mm. Das Zugmittel 3 kann auch speziell auf eine Anwendung hin optimiert sein, indem es aus hochfesten Fasern wie z.B. Aramid hergestellt ist und zusätzlich mit einer Schutzschicht überzogen wurde. Als Schutzschicht ist ein extrudierter thermoplastischer Werkstoff wie z.B. Polyurethan, Fluorthermoplast, Polyester, Polyesterelastomer, Nylon geeignet. Die Oberfläche kann auch mit einer Beschichtung z.B. Wachs, Lack, etc. überzogen werden. Dadurch werden die Gleiteigenschaften des Zugmittels 3 verbessert, gleichzeitig ist das Zugmittel 3 vor Nässe und Verschmutzung geschützt.

Das erfindungsgemäße Schnürverschlußsystem ist neben Schuhen auch für Bekleidungstücke geeignet. Insbesondere bei Hosen, Schlupfanoraks, Pullovern und dergleichen kann das erfindungsgemäße Schnürverschlußsystem vorteilhaft verwendet werden. Hierbei werden die herkömmlichen Verschlußmittel wie Gürtel, Reißverschlüsse, Knöpfe etc. ersetzt und durch das erfindungsgemäße Schnürverschlußsystem ersetzt. Besonders vorteilhaft ist dabei, daß der oben beschriebene "Memory-Effekt" ausgenutzt werden kann, um den Sitz und die Paßform der Bekleidung zu gewährleisten. Die Verschlußteile können neben Leder, insbesondere für Schuhe, auch aus Stoffen, Geweben, Gewirken, Planen oder Folien bestehen. Das erfindungsgemäße Schnürverschlußsystem eignet sich auch hervorragend für Planen von Kraftfahrzeugen. Auch eine Verwendung zur Lastensicherung auf Dachgepäckträgern ist erfindungsgemäß gegeben.

### Bezugszeichenliste

- 1: Schnürschuh
- 2: Zugmittelführung
- 3: Zugmittel
- 4: Zugmittelspeicher
- 5: Fixierstifte
- 6: Klettband
- 7: Klemmverschluß
- 8: Federn
- 9: Umlenkelemente
- 15: Verschlußteil
- 16: Walze

## Patentansprüche

1. Schnürverschlußsystem umfassend
mindestens einen Zugmittelspeicher (4), wobei der Zugmittelspeicher (4) ein Einzugs- und Straffungssystem umfaßt, und wobei der Zugmittelspeicher (4) an einem Verschlußteil (1, 15) festlegbar ist, und Zugmittelführungen (2), welche einander gegenüberliegend an den Verschlußteilen (1, 15) angeordnet sind und über welche das Zugmittel (3) derart geführt wird, daß das Zugmittel (3) wechselweise zwischen den Zugmittelführungen (2) an den Verschlußteilen (1, 15) hin- und hergeführt wird, wobei der Zugmittelspeicher (4) das Zugmittel (3) mittels eines Federsystems einzieht und strafft, dadurch gekennzeichnet, daß das Federsystem mit Zug- und/oder Druckfedern (8) arbeitet, und bei dem die Federn (8) abwechselnd an einander gegenüberliegenden Seiten des Zugmittelspeichers (4) im Inneren desselben befestigt sind und wobei das Zugmittel (3) auf der anderen Seite der Federn (8) aufliegt und beim Entspannen der Federn (8) zwischen diesen hindurch in Form einer Zick-Zack-Linie geführt wird.

2. Schnürverschlußsystem gemäß Anspruch 1, dadurch gekennzeichnet, daß der Zugmittelspeicher (4) mittels einer Klammer lösbar am Verschlußteil (1, 15) festgelegt wird.

3. Schnürverschlußsystem gemäß Anspruch 1, dadurch gekennzeichnet, daß der Zugmittelspeicher (4) mittels eines Klettverschlusses (6) lösbar am Verschlußteil (1, 15) festgelegt wird.

4. Schnürverschlußsystem gemäß mindestens einem der Ansprüche 1 bis 3, dadurch gekennzeichnet, daß der Zugmittelspeicher (4) das Zugmittel (3) mittels eines gummielastischen Mittels aus Naturkautschuk, elastomerem Material oder elastomerem Polymer einzieht und strafft.

5. Schnürverschlußsystem gemäß mindestens einem der voranstehenden Ansprüche, dadurch gekennzeichnet, daß die Zugmittelführungen (2) glatte und/oder reibungsarme Oberflächen aufweisen.

6. Schnürverschlußsystem gemäß mindestens einem der voranstehenden Ansprüche, dadurch gekennzeichnet, daß die Zugmittelführungen (2) das Zugmittel (3) über Walzen (16) oder Rollen führen.

7. Schnürverschlußsystem gemäß mindestens einem der voranstehenden Ansprüche, dadurch gekennzeichnet, daß die Zugmittelführungen (2) an den Verschlußteilen (1, 15) angenietet, angeklammert, angeschraubt, angenäht und/oder angeklebt sind.

8. Schnürverschlußsystem gemäß mindestens einem der voranstehenden Ansprüche, dadurch gekennzeichnet, daß mindestens eine Zugmittelführung (2) derart ausgebildet ist, daß diese das Zugmittel (3) festlegt.

9. Schnürverschlußsystem gemäß Anspruch 8, dadurch gekennzeichnet, daß die Festlegung mittels eines Klemmverschlusses (7) erfolgt.

10. Schnürverschlußsystem gemäß mindestens einem der voranstehenden Ansprüche, dadurch gekennzeichnet, daß das Zugmittel (3) ein zugfestes Material aus Natur-und/oder Kunstfasern ist, welches gegebenenfalls mittels einer Beschichtung geschützt ist, wobei die Beschichtung aus einem thermoplastischen oder elastomerem Kunststoff gebildet ist.

11. Schnürverschlußsystem für Schuhe (1), gemäß mindestens einem der voranstehenden Ansprüche 1 bis 10.

12. Schnürverschlußsystem für Hosen, gemäß mindestens einem der Ansprüche 1 bis 10.

## Claims

1. Lace closure system comprising
at least one retriever (4) whereby the retriever (4) comprises a draw-in system and a tension system, and whereby the retriever (4) can be placed on the closable part (1, 15), and traction means guides (2), which are placed opposite each other on each closable part and around which the traction means (3) are fed in such a way that the traction means (3) is guided alternately between the traction means guides (2) on the closable parts (1,15), wherein the retriever (4) draws in and tightens the traction means (3) by means of a spring system (8),characterised in that the spring system functions on the basis of tension and pressure springs (8), and by which the springs (8) are attached alternately on opposing sides within the retriever (4) and whereby the traction means (3) lies on the outer side of the springs (8) and when the springs (8) are relaxed the traction means (3) is guided between the springs in a zigzag manner.

2. Lace closure system according to claim 1, characterised in that the retriever (4) is temporarily attached to a closable part (1, 15) by means of a clamp.

3. Lace closure system according to claim 1, characterised in that the retriever (4) is temporarily attached to a closable part (1, 15) by means of Velcro (6).

4. Lace closure system according to at least one of the claims 1 to 3, characterised in that the retriever (4) draws in and tightens the traction means (3) by means of a rubber elastic material made of indian rubber, elastomer material or an elastomer polymer.

5. Lace closure system according to at least one of the above stated claims, characterised in that the traction means guides (2) display smooth and/or low friction surfaces.

6. Lace closure system according to at least one of the above stated claims, characterised in that the traction means guides (2) guide the traction means (3) over rollers.

7. Lace closure system according to at least one of the above stated claims, characterised in that the traction means guides (2) are riveted, clamped, screwed, sewed or stuck onto the closable parts (1, 15).

8. Lace closure system according to at least one of the above stated claims, characterised in that at least one traction means guide (2) is formed in that it fastens the traction means (3).

9. Lace closure system according to claim 8, characterised in that fastening occurs by means of Velcro (7).

10. Lace closure system according to at least one of the above stated claims, characterised in that the traction means (3) is a strain resistant material made of natural or synthetic fibres, which is protected if required by a coating, whereby the coating is formed from a thermoplastic or elastomer plastic.

11. Lace closure system for shoes (1), according to at least one of the above stated claims 1 to 10.

12. Lace closure system for trousers, according to at least one of the claims 1 to 10.

## Revendications

1. Système de fermeture à lacets comprenant au moins une réserve de moyen de traction (4), la réserve de moyen de traction (4) comprenant un système de rentrée et de tension et la réserve de moyen de traction (4) pouvant être fixée à une pièce de fermeture (1, 15), et des guides de moyen de traction (2) qui sont placés sur les pièces de fermeture (1, 15) en étant situés les uns en face des autres et par lesquels le moyen de traction (3) est guidé de telle manière que le moyen de traction (3) est guidé en va-et-vient alternativement entre les guides de moyen de traction (2) sur les pièces de fermeture (1, 15), la réserve de moyen de traction (4) faisant rentrer et tendant le moyen de traction (3) au moyen d'un système à ressorts, caractérisé en ce que le système à ressorts fonctionne avec des ressorts de traction et/ou de pression (8) et pour lequel les ressorts (8) sont fixés en alternance sur des côtés opposés l'un à l'autre de la réserve de moyen de traction (4) à l'intérieur de celle-ci et le moyen de traction (3) reposant sur l'autre côté des ressorts (8) et étant guidé, lors de la détente des ressorts (8), en passant à travers ceux-ci en forme de ligne en zigzag.

2. Système de fermeture à lacets selon la revendication 1, caractérisé en ce que la réserve de moyen de traction (4) est fixée de manière amovible sur la pièce de fermeture (1, 15) au moyen d'une agrafe.

3. Système de fermeture à lacets selon la revendication 1, caractérisé en ce que la réserve de moyen de traction (4) est fixée de manière amovible sur la pièce de fermeture (1, 15) au moyen d'une fermeture Velcro (6).

4. Système de fermeture à lacets selon au moins une des revendications 1 à 3, caractérisé en ce que la réserve de moyen de traction (4) rentre et tend le moyen de traction (3) au moyen d'un moyen élastique à la manière du caoutchouc en caoutchouc naturel, en une matière élastomère ou en un polymère élastomère.

5. Système de fermeture à lacets selon au moins l'une des revendications précédentes, caractérisé en ce que les guides de moyen de traction (2) présentent des surfaces lisses et/ou à faible frottement.

6. Système de fermeture à lacets selon au moins l'une des revendications précédentes, caractérisé en ce que les guides de moyen de traction (2) guident le moyen de traction (3) par des rouleaux (16) ou galets.

7. Système de fermeture à lacets selon au moins l'une des revendications précédentes, caractérisé en ce que les guides de moyen de traction (2) sont rivetés, agrafés, vissés, cousus et/ou collés sur les pièces de fermeture (1, 15).

8. Système de fermeture à lacets selon au moins l'une des revendications précédentes, caractérisé en ce qu'au moins un guide de moyen de traction (2) est configuré de manière à fixer le moyen de traction (3) .

9. Système de fermeture à lacets selon la revendication 8, caractérisé en ce que la fixation se fait au moyen d'une fermeture Velcro (7) .

10. Système de fermeture à lacets selon au moins l'une des revendications précédentes, caractérisé en ce que le moyen de traction (3) est une matière résistante à la traction en fibres naturelles et/ou synthétiques qui est protégée, le cas échéant, au moyen d'un revêtement, le revêtement étant formé par une matière synthétique thermoplastique ou élastomère.

11. Système de fermeture à lacets pour chaussures (1) selon au moins l'une des revendications précédentes 1 à 10.

12. Système de fermeture à lacets pour pantalons selon au moins l'une des revendications 1 à 10.
